# EUROPÄISCHE PATENTSCHRIFT

(11) **EP 0 187 986 B1**
(45) Veröffentlichungstag und Bekanntmachung des Hinweises auf die Patenterteilung: **02.05.1990**
(21) Anmeldenummer: 85116295.8
(22) Anmeldetag: 19.12.1985
(51) Int. Cl.: B65C 11/02, B41K 3/60

(54) **Etikettiergerät**
Labelling device
Dispositif d'étiquetage

(30) Priorität: 10.01.1985 DE 3500656
(43) Veröffentlichungstag der Anmeldung: 23.07.1986
(73) Patentinhaber: ESSELTE METO INTERNATIONAL PRODUKTIONS GMBH, 69434 Hirschhorn (DE)
(72) Erfinder: Becker, Werner, D-6932 Hirschhorn/N (DE)
(74) Vertreter: Schwepfinger, Karl-Heinz, Dipl.-Ing.

(56) Entgegenhaltungen:
- DE-A- 2 502 108
- US-A- 3 817 177
- US-A- 4 273 046

## Beschreibung

Die Erfindung bezieht sich auf ein Etikettiergerät gemäß dem Oberbegriff des Patentanspruchs 1.

Ein solches Etikettiergerät ist aus der US-A-4 273 046 bekannt. Bei diesem bekannten Gerät sitzt die Farbrolle in einem Trägerrahmen, der nach Art einer Schwalbenschwanzverbindung an einem Halter angebracht ist, der schließlich mit dem Schwenkbügel in Verbindung steht. Die Einfärbevorrichtung besteht somit zusätzlich zur Farbrolle aus zwei weiteren Bauteilen, die relativ zueinander axial zur Farbrolle verschiebbar sind, was bedeutet, daß die Farbrolle nur indirekt mit dem Schwenkbügel in Verbindung steht, nämlich über eine Schwalbenschwanzverbindung, die unabhängig von der Anbringung des Trägers am Schwenkbügel in axialer Richtung verschiebbar bleibt. Aufgrund dieser besonderen Konstruktion ist die Bedienungsperson beim Wechsel der Farbrolle gezwungen, genau darauf zu achten, daß der Rahmen in Achsrichtung zur Farbrolle exakt in eine mittige Lage zum Träger geschoben wird, damit er nicht auf einer Seite des Trägers vorsteht. Die Möglichkeit der axialen Verschiebung des Rahmens bezüglich der Trägers im eingesetzten Zustand der Einfärbevorrichtung kann dazu führen, daß das Etikettiergerät vorübergehend funktionsunfähig wird. Wenn im täglichen Einsatz ein mit einer solchen Einfärbevorrichtung ausgestattetes Etikettiergerät einer heftigen seitlichen Stoßbelastung ausgesetzt wird, kann es dazu kommen, daß sich der Rahmen bezüglich des Trägers in Achsrichtung zur Farbrolle verschiebt, wobei die Verschiebung so weit gehen kann, daß der Rahmen im Geräteinneren anstößt, so daß er beim Versuch, das Gerät zu betätigen, an Bauteilen im Geräteinneren hängenbleibt. Das Zurückschieben des Rahmens in die Ausgangslage gestaltet sich dabei mühsam, wobei es sogar vorkommen kann, daß der Rahmen oder auch die Farbrolle beschädigt werden.

Der Erfindung liegt die Aufgabe zugrunde, ein Etikettiergerät der oben geschilderten Art so auszugestalten, daß der Farbrollenhalter bei sehr einfachem Aufbau und somit kostengünstiger Herstellungsmöglichkeit seine Funktion im Etikettiergerät mit sicherem Sitz während der im Verlauf eines Betätigungszyklus ausgeführten Bewegungen ausüben kann, ohne daß dadurch die Handhabbarkeit beim Farbrollenwechsel beeinträchtigt wird.

Diese Aufgabe wird erfindungsgemäß mit den im Kennzeichen des Patentsanspruchs 1 angegebenen Merkmalen gelöst.

Vorteilhafte Weiterbildungen der Erfindung sind in den Unteransprüchen gekennzeichnet. Die im Unteranspruch 2 gekennzeichnete Weiterbildung hat den Zweck, daß unter der Einwirkung der in einem normalen Betriebszyklus auf den Farbrollenhalter und die Farbrolle einwirkenden Kräfte ein besonders wirksamer Eingriff zwischen dem Steg des Farbrollenhalters und dem wenigstens einen Vorsprung sowie dem zusätzlich angebrachten wenigstens einen Haken entsteht, so daß es nicht zu einem unbeabsichtigten Lösen des Farbrollenhalters vom Schwenkbügel kommt. Mit der Weiterbildung im Anspruch 3 wird erreicht, daß die Wirksamkeit des Eingriffs zwischen dem wenigstens einen Haken und dem Steg des Farbrollenhalters erhöht wird. Die Weiterbildung gemäß dem Unteranspruch 4 dient dem Lösen der Farbrolle aus dem Farbrollenhalter. Mit der Weiterbildung des Anspruchs 5 wird erreicht, daß der Farbrollenhalter an der Sollknickstelle nicht durch ein zu starkes Abknicken beschädigt wird.

Ein Ausführungsbeispiel der Erfindung wird nun anhand der Zeichnung erläutert. In der Zeichnung zeigen:
Fig. 1 eine schematische Seitenansicht eines Etikettiergeräts nach der Erfindung, wobei sich die Funktionsbaugruppen in der Ruheposition befinden,
Fig. 2 eine schematische Seitenansicht des Etikettiergeräts von Fig. 1, wobei sich die Funktionsgruppen in einer Zwischenposition befinden,
Fig. 3 eine weitere schematische Seitenansicht des Etikettiergeräts von Fig. 1, wobei sich die Funktionsbaugruppen in der Arbeitsposition befinden,
Fig. 4 eine Vorderansicht eines Schwenkbügels, der ein Teil der im Etikettiergerät von Fig. 1 verwendeten Einfärbevorrichtung ist,
Fig. 5 einen Schnitt längs der Linie V-V von Fig. 4,
Fig. 6 einen Schnitt längs der Linie VI-VI von Fig. 4,
Fig. 7 einen Schnitt längs der Linie VII-VII von Fig. 4,
Fig. 8 eine Draufsicht auf einen Farbrollenhalter mit gestrichelt eingezeichneter Farbrolle,
Fig. 9 eine Ansicht des Farbrollenhalters in Richtung des Pfeils A von Fig. 8 ohne Farbrolle,
Fig. 10 eine Ansicht des Farbrollenhalters in Richtung des Pfeils B von Fig. 8 ohne Farbrolle,
Fig. 11 einen Schnitt längs der Linie XI-XI von Fig. 10,
Fig. 12 einen Schnitt längs der Linie XII-XII von Fig. 10,
Fig. 13 eine Ansicht des Farbrollenhalters in Richtung des Pfeils C von Fig. 8 und
Fig. 14 einen Schnitt längs der Linie XIV-XIV von Fig. 4, wobei in den Schwenkbügel der Farbrollenhalter von Fig. 10, geschnitten längs der Linie XII-XII, eingesetzt ist.

Das in Fig. 1 dargestellte Etikettiergerät weist ein Gehäuse 1 auf, an dem ein Handgriff 2 angebracht ist. An der Gehäuseoberseite befindet sich ein Schacht 3 zur Aufnahme einer Vorratsrolle 4 eines Trägerbandes 5 mit daran haftenden Selbstklebeetiketten 6. Das Trägerband 5 läuft im Gerät vom Schacht 3 aus zunächst nach unten und dann nach einer Umlenkung an einer Rolle 7 nach vorne zu einer Spendkante 8, an der das Trägerband 5 umgelenkt und an einer schematisch dargestellten Transportvorrichtung 9 vorbei zum Gehäusehinterende geführt wird. Vor der Spendkante 8 ist im Gehäuse 1 eine Andrückrolle 10 um eine Achse 11 drehbar gelagert, mit der ein an der Spendkante 8 vom Trägerband 5 abgelöstes, in Spendstellung befindliches Etikett 6' auf einen Gegenstand durch Abrollen der Andrückrolle 10 aufgeklebt werden kann.

Unterhalb des Handgriffs 2 ist ein Bedienungshebel 12 angebracht, der um eine Achse 13 drehbar gelagert ist. Zwischen dem Handgriff 2 und dem Bedienungshebel 12 befindet sich eine Feder 14, die den Bedienungshebel 12 stets in die in Fig. 1 dargestellte Ruhestellung zu drücken versucht. Im Gehäuse 1 befindet sich auch ein Druckwerkhebel 15, der ebenfalls um die Achse 13 drehbar gelagert ist. Dieser Druckwerkhebel 15 trägt ein Druckwerk 16, mit dessen Hilfe ein auf einem Drucktisch 17 befindliches Selbstklebeetikett 6 bedruckt werden kann. Zwischen einem Arm 18 des Bedienungshebels 12 und dem Druckwerkhebel 15 ist eine Feder 19 angebracht, die dazu dient, eine gegen den Handgriff 2 gerichtete Bewegung des Bedienungshebels 12 auf den Druckwerkhebel 15 zu übertragen. In der in Fig. 1 dargestellten Ruhestellung wird der Druckwerkhebel 15 von einer Nase 20 am Bedienungshebel 12 in der angehobenen position gehalten.

Im vorderen Bereich des Etikettiergeräts von Fig. 1 ist ein Schwenkbügel 21 um eine Achse 22 drehbar gelagert. Um die Achse 22 ist eine Drehfeder 23 gelegt, die sich mit einem Ende am Schwenkbügel und mit dem anderen Ende an einem gehäusefesten Anschlag 24 abstützt. Die Drehfeder 23 übt auf den Schwenkbügel 21 eine Kraft aus, die den Schwenkbügel 21 entgegen dem Uhrzeigersinn um die Achse 22 zu drehen versucht.

An seinem unteren Ende trägt der Schwenkbügel 21 einen Farbrollenhalter 25, der eine Farbrolle 26 hält, mit deren Hilfe an der unteren Stirnfläche des Druckwerks 16 befindliche Drucktypen 27 eingefärbt werden können. Einzelheiten des Schwenkbügels 21 gehen aus den Figuren 4, 5, 6 und 7 hervor, während Einzelheiten des Farbrollenhalters in den Figuren 8 bis 13 zu erkennen sind.

In der Ansicht von Fig. 4 ist zu erkennen, daß der Schwenkbügel 21 zwei parallele Arme 28, 29 aufweist, die an einem Ende durch einen Steg 30 miteinander verbunden sind. Am unteren Ende des Stegs 30 befindet sich eine durch einen Schlitz 31 geteilte Zunge 32. Die Seitenränder der Zunge 32 sind als Führungsleisten 33, 34 ausgebildet. Ferner sind angrenzend an den Schlitz 31 im unteren Bereich der zwei Teile der Zunge 32 zwei Vorsprünge 35, 36 angebracht. Am oberen Ende der Zunge 32 sind beiderseits des Schlitzes 31 zwei Haken 37, 38 angebracht.

An den oberen Enden der Arme 28, 29 befinden sich zwei Achszapfen 39, 40, deren Achsen 41, 42 auf einer gemeinsamen Linie liegen. Diese beiden Achszapfen 39, 40 werden im Etikettiergerät von Fig. 1 in Ausnehmungen in den Seitenwänden des Gehäuses 1 eingesetzt, so daß auf diese Weise die Achse 22 festgelegt wird, um die der Schwenkbügel 21 im Etikettiergerät verschwenkt werden kann.

Der in den Figuren 8 bis 13 zum Teil in vollständigen Ansichten und zum Teil im Schnitt dargestellte Farbrollenhalter 25 weist zwei parallel zueinander verlaufende Arme 43, 44 auf, die durch einen Steg 45 miteinander verbunden sind. Im Bereich des Stegs 45 sind an der Außenseite der Arme 43, 44 Greifflächen 46, 47 angebracht, die eine geriffelte Oberfläche aufweisen. Auf der von den Greifflächen 46, 47 abgewandten Seite der Arme 43, 44 sind Nuten 48, 49 ausgespart, deren Form komplementär zur Form der Führungsleisten 33, 34 der Zunge 32 am Schwenkbügel 21 ist. Der Farbrollenhalter 25 kann daher in der Ansicht von Fig. 4 von unten her radial zur Schwenkachse 22 über die Zunge 32 geschoben werden, wobei die Führungsleisten 33,34 und die Nuten 48, 49 in Eingriff kommen.

Aus Fig. 8 geht hervor, daß der Steg 45 zwei symmetrische Hälften hat, die durch eine bogenförmige Brücke 50 miteinander verbunden sind. Die Brücke 50 erstreckt sich über die gesamte Höhe des Stegs 45. Die Brücke 50 bildet eine Sollknickstelle, die bewirkt, daß sich die in Fig. 8 oben befindlichen Enden der Arme 43, 44 auseinanderspreizen, wenn auf die Greifflächen 46, 47 gegeneinandergerichtete Druckkräfte ausgeübt werden. Damit die Abknickung des Stegs 45 beim Ausüben solcher Druckkräfte nicht so weit geht, daß der Steg 45 an der Brücke 50 abbricht, sind an dem Steg 45 auf der von der Brücke 50 abgewandten Seite zwei sich über die gesamte Steghöhe erstreckende Begrenzungslaschen 51, 52 angebracht, die parallel in vorbestimmtem Abstand voneinander verlaufen. Aufgrund der Anbringung dieser Begrenzungslaschen 51, 52 kann der Steg 45 durch Ausüben von Druck auf die Greifflächen 46, 47 nur so weit geknickt werden, bis sich die Begrenzungslaschen 51, 52 berühren. Ein weiteres Abknicken wäre nur durch Aufbringen einer übergroßen Kraft möglich.

Wie die Figuren 11 bis 13 erkennen lassen, ist in den von den Greifflächen 46, 47 abgewandten Enden der Arme 43, 44 jeweils ein sich nach außen konisch erweiternder Einschnitt 53 angebracht, an den sich am Innenende eine kreisförmige Lagerausnehmung 54 anschließt.

In Fig. 8 ist zu erkennen, wie der Farbrollenhalter 25 die Farbrolle 26 trägt. Die Farbrolle 26 besteht aus einem saugfähigen Rollenkörper 55, der mit einer Druckfarbe getränkt ist, sowie aus zwei sich seitlich an den Rollenkörper 55 anschließenden Scheiben 56, 57, von deren Außenflächen zwei Achszapfen 58, 59 abstehen. Durch Einschieben der Achszapfen 58, 59 in die Einschnitte 53 der Arme 43, 44 und durch Eindrücken in die Lagerausnehmungen 54 kann die Farbrolle 26 im Farbrollenhalter 25 gelagert werden. Die Lagerausnehmungen 54 sind dabei so dimensioniert, daß sie ein ungehindertes Drehen der Farbrolle 26 um die Achszapfen 58, 59 zulassen. Aufgrund der Verengung am Übergang zwischen den Einschnitten 53 und den Lagerausnehmungen 54 sitzen die Achszapfen 58 und 59 sicher in den Lagerausnehmungen 54, so daß die Farbrolle 26 nicht aus dem Farbrollenhalter 25 herausfallen kann. Zum Entfernen einer Farbrolle 26 aus dem Farbrollenhalter 25 müssen die Arme 43, 44 durch Ausüben von Druck auf die Greifflächen 46, 47 so weit auseinandergespreizt werden, daß die Achszapfen 58, 59 außer Eingriff mit den Lagerausnehmungen 54 kommen. Die Farbrolle 26 fällt dann aus dem Farbrollenhalter 25 heraus. Diese Prozedur muß durchgeführt werden, wenn eine verbrauchte Farbrolle gegen eine neue Farbrolle ausgetauscht werden soll.

Das Festhalten des Farbrollenhalters 25 am Schwenkbügel 21 wird durch die Zusammenwirkung zwischen den Vorsprüngen 35,36 sowie den Haken 37, 38 mit dem Steg 45 des Farbrollenhalters 25 gewährleistet. Fig. 14 zeigt, wie der Farbrollenhalter 25 in den Schwenkbügel 21 eingesetzt ist und von den Vorsprüngen und Haken festgehalten wird.

Unter Bezugnahme auf die Figuren 1 bis 3 wird nun ein Betriebszyklus des Etikettiergeräts beschrieben. Zur Einleitung eines Betriebszyklus wird der Bedienungshebel 12 gegen den Handgriff 2 gezogen, was zur Folge hat, daß der Druckwerkhebel 15 aufgrund der Wirkung des Arms 18 und der Feder 19 entgegen dem Uhrzeigersinn um die Achse 13 verschwenkt wird, so daß sich das Druckwerk 16 in Richtung zum Drucktisch 17 bewegt. Unmittelbar nach Beginn der Absenkbewegung kommen die an der Stirnseite des Druckwerks 16 befindlichen Drucktypen 27 mit dem Rollenkörper 55 der Farbrolle 26 in Kontakt. Beim weiteren Absenken wälzt sich der Rollenkörper unter Verschwenkung des Schwenkbügels 21 in die Position von Fig. 2 auf den Drucktypen 27 ab. Sobald die Drucktypen 27 eingefärbt sind, kommen beim weiteren Absenken des Druckkopfs 16 die Scheiben 56, 57 der Farbrolle 26 mit dem Druckwerkgehäuse in Kontakt. Da die Umfangsflächen der Scheiben 56, 57 gemäß Fig. 8 geringfügig über die Umfangsfläche des Rollenkörpers 55 hinausstehen, wird der Rollenkörper 55 im Abstand vom Gehäuse des Druckkopfs 16 gehalten, so daß eine Übertragung von Farbe auf das Druckwerkgehäuse vermieden wird. Fig. 3 läßt erkennen, wie die Scheiben 56, 57 am Gehäuse des Druckwerks 16 anliegen und den Rollenkörper 55 im Abstand von dem Gehäuse halten, wenn das Druckwerk 16 ganz auf den Drucktisch 17 abgesenkt ist. Der Schwenkbügel 21 ist dabei so weit verschwenkt, daß das untere Ende der Zunge 32 aus einer Öffnung in der Stirnseite des Gehäuses 1 des Etikettiergeräts heraussteht, wie Fig. 3 zeigt.

Über eine nicht dargestellte Hebelverbindung ist die Transportvorrichtung 9 gleichzeitig von der in Fig. 1 dargestellten position aus in Richtung zum Drucktisch 17 längs des Trägerbandes 5 bewegt worden. Beim Loslassen des Bedienungshebels 12 bewegt die Feder 14 den Bedienungshebel wieder in die in Fig. 1 dargestellte Ausgqngslage zurück, wobei die Nase 20 den Druckwerkhebel 15 wieder in seine dargestellte Ausgangslage im Uhrzeigersinn im die Achse 13 verschwenkt. Gleichzeitig wird auch die Transportvorrichtung 9 wieder in ihre in Fig. 1 dargestellte Ausgangslage zurückbewegt; bei dieser Bewegung steht sie jedoch fest mit dem Trägerband 5 in Eingriff, so daß dieses um eine der Länge eines Selbstklebeetiketts entsprechende Strecke um die Spendkante 8 gezogen wird. Dabei löst sich an der Spendkante 8 ein Selbstklebeetikett vom Trägerband ab und gelangt in die Stellung des Selbstklebeetiketts 6' unterhalb der Andrückrolle 10. Das Selbstklebeetikett 6' kann nun durch Abrollen der Andrückrolle 10 auf einen Gegenstand aufgeklebt werden.

Wenn eine verbrauchte Farbrolle 26 gegen eine neue ausgetauscht werden soll, bringt die Bedienungsperson den Schwenkbügel 21 durch Anziehen des Bedienungshebels in die in Fig. 3 dargestellte Position, in der die Zunge 32 an der Stirnseite des Gehäuses 1 des Etikettiergeräts vorsteht. Die Bedienungsperson kann durch Anfassen der Zunge 32 den Schwenkbügel 21 noch weiter aus der in der Gehäusestirnseite angebrachten Öffnung herausschwenken, so da8 sich schließlich auch der Farbrollenhalter 25 und die Farbrolle 26 außerhalb des Gehäuses 1 befinden. Damit der Schwenkbügel 21 auch beim Loslassen der Zunge 32 in dieser herausgeschwenkten Stellung bleibt, sind an den Seitenflächen des Schwenkbügels 21 die in Fig. 4 erkennbaren Erhebungen 60, 61 angebracht, die so dimensioniert sind, daß der Abstand vom Scheitelpunkt der Erhebung 60 bis zum Scheitelpunkt der Erhebung 61 geringfügig größer als die lichte Weite der Öffnung in der Stirnseite des Gehäuses 1 ist. Durch Ausüben einer gewissen Kraft kann der Schwenkbügel 21 zwar über die Erhebungen 60, 61 hinweg aus der Öffnung an der Stirnseite des Gehäuses 1 herausgeschwenkt werden, jedoch reicht die Kraft der Drehfeder 23 nicht aus, ihn auch wieder in das Gehäuse zurückzuschwenken. Der Schwenkbügel 21 verbleibt somit in einer position, in der der Farbrollenhalter 25 zum Zwecke der Auswechslung der Farbrolle 26 leicht vom Schwenkbügel 21 abgenommen werden kann.

Wie bereits im Zusammenhang mit Fig. 14 erläutert wurde, wird der Farbrollenhalter durch Zusammenwirken der Vorsprünge 35, 36 und der Haken 37, 38 mit dem Steg 45 am Schwenkbügel 21 festgehalten. Der Farbrollenhalter 25 sitzt aber mit relativ großem Spiel zwischen den Vorsprüngen 35, 36 und den Haken 37, 38, so daß er von der Bedienungsperson ohne weiteres nach unten von der Zunge 32 abgezogen werden kann. Die Bedienungsperson muß den Farbrollenhalter 25 dazu lediglich in der Ansicht von Fig. 14 ein wenig gegen den Uhrzeigersinn verdrehen, damit die Rückfläche des Stegs 45 über die Vorsprünge 35, 36 hinweggleiten und der Farbrollenhalter 25 somit vom Schwenkbügel 21 entfernt werden kann. Wie oben erwähnt wurde, kann die Farbrolle 26 dann durch Ausüben von Druck auf die Greifflächen 46, 47 und durch das dadurch bewirkte Spreizen der Arme 43, 44 aus dem Farbrollenhalter 25 entfernt und durch eine neue Farbrolle ersetzt werden.

Trotz des relativ losen Sitzes des Farbrollenhalters 25 an der Zunge 32 des Schwenkbügels 21 besteht aufgrund der besonderen Ausgestaltung der zusammenwirkenden Teile nicht die Gefahr, daß sich der Farbrollenhalter 25 beim normalen Betrieb des Etikettiergeräts vom Schwenkbügel 21 löst. Beim Abwälzen des Rollenkörpers 55 auf den Drucktypen 27 wirken auf die Farbrolle 26 und den Farbrollenhalter 25 auch Kräfte ein, die in radialer Richtung zur Schwenkachse 22 verlaufen. Ferner treten bei der im Verlauf eines Betriebszyklus auftretenden Schwenkbewegung des Schwenkbügels 21 um die Achse 22 auf die Farbrolle 26 und den Farbrollenhalter 25 einwirkende Zentrifugalkräfte auf, die versuchen, den Farbrollenhalter 25 in der Richtung zu verschieben, in der er auch beim Entfernen vom Schwenkbügel 21 bewegt werden muß. Die Verbindung zwischen dem Farbrollenhalter 25 und dem Schwenkbügel 21 mußdaher zumindest so fest sein, daß die auftretenden Kräfte nicht zu einem Lösen des Farbrollenhalters vom Schwenkbügel 21 führt. Dies wird vor allem dadurch erreicht, daß die von den Drucktypen 27 ausgeübten Kräfte und die auf die Farbrolle 26 einwirkende Zentrifugalkraft auf den Farbrollenhalter 25 ein Drehmoment ausüben, das den Farbrollenhalter 25 in der Ansicht von Fig. 14 im Uhrzeigersinn zu verdrehen versucht. Aufgrund dieser Verdrehung kommen die Vorsprünge 35, 36 fester in Eingriff mit dem Steg 45, so daß der Farbrollenhalter 25 dadurch trotz seines relativ losen Sitzes sicher am Schwenkbügel 21 festgehalten wird. Gerade wegen des relativ losen Sitzes tritt dieses Verkanten des Farbrollenträgers ein, das zu dem sicheren Festhalten führt. Die Verdrehung des Farbrollenhalters 25 entgegen dem Uhrzeigersinn, die von der Bedienungsperson zum Lösen der Eingriffsverbindung vorgenommen werden muß, tritt im Normalbetrieb des Etikettiergeräts nicht auf.

Falls die Bedienungsperson bei der Durchführung eines Farbrollenwechsels versehentlich gegen den an der Stirnseite des Gehäuses 1 vorstehenden Schwenkbügel 21 stoßen sollte, so daß dieser nach Überwindung der durch die Erhebungen 60, 61 bewirkten Hemmung wieder in das Gehäuse zurückschwenkt, ist es umständlich, ihn wieder so weit herauszuschwenken, daß der Farbrollenhalter 25 mit der neuen Farbrolle 26 eingesetzt werden kann. Ohne Vorsehen besonderer Maßnahmen könnte es auch vorkommen, daß die Haken 37, 38 mit den Drucktypen 27 am Druckwerk 16 in Kontakt kommen, so daß sie bei einem anschließenden Betätigen des Geräts an diesen Drucktypen hängen bleiben. Als Abhilfe sind zwei Maßnahmen vorgesehen, mit denen erreicht wird, daß einerseits ein Verklemmen und Hängenbleiben des Schwenkbügels am Druckwerk 16 verhindert und andererseits der Schwenkbügel 21 allein durch Betätigen des Bedienungshebels 12 wieder so weit aus dem Gerät herausgeschwenkt werden kann, daß der Farbrollenhalter 25 eingesetzt werden kann. Der Schwenkbügel 21 ist gemäß Fig. 4 mit zwei Schrägflächen 62, 63 ausgestattet, von denen die Schrägfläche 63 in Fig. 6 in ihrem Verlauf deutlich zu erkennen ist. Mit diesen Schrägflächen kommt die Stirnseite des Druckwerks 16 in Kontakt, wenn dieses durch Betätigen des Bedienungshebels 12 abgesenkt wird und der Farbrollenhalter 25 vom Schwenkbügel 21 entferntist. Die durch Zusammenwirken der Schrägflächen 62, 63 mit dem Druckwerk 16 bewirkte Verschwenkung des Schwenkbügels 21 reicht allerdings noch nicht aus, den Schwenkbügel 21 so weit zur Stirnseite des Gehäuses 1 zu verschwenken, daß die Bedienungsperson die Zunge 32 ohne weiteres erfassen kann. Zum weiteren Verschwenken des Schwenkbügels 21 ist am Druckwerkhebel 15 ein Anschlag 64 angebracht, der beim Absenken des Druckwerkhebels 15 mit einer Nase 65 am Schwenkbügel 21 in Eingriff kommt, so daß beim weiteren Absenken des Druckwerkhebels 15 der Schwenkbügel 21 so weit aus dem Gehäuse 1 herausgeschwenkt wird, bis er die in Fig. 3 dargestellte Position einnimmt, die er auch dann einnehmen würde, wenn der Farbrollenhalter 25 und die Farbrolle 26 vorhanden wären. Die Bedienungsperson kann dadurch den Schwenkbügel 21 an der Zunge 32 erfassen und wieder in die Position bringen, in die der Farbrollenhalter 25 leicht auf die Zunge 32 geschoben werden kann.

Das beschriebene Etikettiergerät enthält somit eine Einfärbevorrichtung für die Drucktypen des Druckwerks, die ein einfaches und bequemes Auswechseln der verbrauchten Farbrolle erlaubt und die den Farbrollenhalter trotzdem fest und sicher an dem Schwenkbügel 21 festhält, so daß ein unbeabsichtigtes Lösen des Farbrollenhalters 25 vom Schwenkbügel 21 ausgeschlossen ist.

## Revendications

1. Etikettiergerät zum Bedrucken, Ausgeben und Anbringen von Selbstklebeetiketten (6) an Gegenständen, mit einem Druckwerk (16) mit Drucktypen (27) und einer Vorrichtung (25, 26) zum Einfärben der Drucktypen (27), die einen um eine Schwenkachse (22) drehbar gelagerten Schwenkbügel (21) und eine damit in Verbindung stehende, in einem Farbrollenhalter (25) sitzende Farbrolle (26) enthält, die vor jedem Druckvorgang durch Verschwenken des Schwenkbügels (21) zur Übertragung von Farbe auf den Drucktypen (27) abgewälzt wird, wobei an der Berührungsfläche zwischen dem Farbrollenhalter (25) und dem Schwenkbügel (21) Rastmittel (35, 36) angebracht sind, die den Farbrollenhalter (25) in der aufgesteckten Position am Schwenkbügel (21) festhalten und durch die der Farbrollenhalter (25) die Farbrolle (26) in einer tangential zu einem Kreis um die Schwenkachse (22) verlaufenden Richtung mit Abstand von dem Bereich festhält, an dem der Farbrollenhalter (25) auf den Schwenkbügel (21) aufgesteckt ist, wobei der Farbrollenhalter (25) zwei in einem der Breite der Farbrollen (26) entsprechenden Abstand verlaufende Arme (43, 44) aufweist, die durch einen Steg (45) miteinander verbunden sind, dadurch gekennzeichnet, daß der Schwenkbügel (21) zur Aufnahme des Farbrollenhalters (25) eine radial zur Schwenkachse (22) verlaufende Zunge (32) mit einem oberen, mit dem Schwenkbügel (21) in Verbindung stehenden Rand, einem diesem gegenüberliegenden unteren, freien Rand, sowie zwei gegenüberliegenden Seitenrândern aufweist, die jeweils als Führungsleisten (33, 34) ausgebildet sind, daß in dem im aufgesteckten Zustand des Farbrollenhalters (25) in Richtung der Zunge (32) verlaufenden Steg (45) an der von den Armen (43, 44) abgewandten Seite zwei komplementär zu den Führungsleisten (33, 34) ausgebil- dete Nuten (48, 49) angebracht sind, die beim Aufstecken des Farbrollenhalters (25) auf die Zunge (32) mit den Führungsleisten (33, 34) in Eingriff kommen, daß die Rastmittel aus wenigstens einem in Richtung zum Steg (45) des aufgesteckten Farbrollenhalters (25) ragenden Vorsprung (35, 36) an der Zunge (32) bestehen, über den der Farbrollenhalter (25) durch Aufwendung einer vorbestimmten Kraft hinwegschiebbar ist, und daß der Abstand dieses Vorsprungs (35, 36) vom oberen Rand der Zunge (32) geringfügig größer als die Höhe des Stegs (45) des Farbrollenhalters (25) in der Aufsteckrichtung ist.

2. Etikettiergerât nach Anspruch 1, dadurch gekennzeichnet, da8 am oberen Rand der Zunge (32) wenigstens ein Haken (37, 38) angebracht ist, der den Steg (45) des aufgesteckten Farbrollenhalters (25) übergreift.

3. Etikettiergerät nach Anspruch 2, dadurch . gekennzeichnet, daß der Steg (45) des Farbrollenhalters (25) mit Spiel zwischen dem Haken (37,38) und dem Vorsprung (35, 36) sitzt.

4. Etikettiergerät nach einem der Ansprüche 2 bis 3, dadurch gekennzeichnet, daß der Steg (45) des Farbrollenhalters eine Sollknickstelle (50) aufweist und daß sich an die mit dem Steg (45) verbundenen Enden der Arme (43, 44) zu der von den Armen (43, 44) abgewandten Stegseite hin Greifflächen (46, 47) zum Anfassen des Farbrollenhalters (25) und zum Auseinanderspreizen der Arme (43, 44) durch Ausüben gegeneinanderge- richteter Kräfte auf diese Greifflächen (46, 47) anschließen.

5. Etikettiergerât nach Anspruch 4, dadurch gekennzeichnet, daß an der von den Armen (43, 44) abgewandten Seite des Stegs (45) beiderseits der Sollknickstelle (50) jeweils eine Begrenzungs- lasche (51, 52) zum Begrenzen des Abknickens des Stegs (45) beim Ausüben von Kräften auf die Greifflächen (46, 47) angebracht ist.

## Revendications

1. Dispositif d'étiquetage pour imprimer, délivrer et apposer des étiquettes autocollantes (6) sur des objets, comprenant un mécanisme d'impression (16) à caractères d'impression (27) et un dispositif (25, 26) pour encrer les caractères d'impression (27), renfermant un étrier pivotant (21) monté rotatif autour d'un axe de pivotement (22), ainsi qu'un galet encreur (26) qui est en liaison avec ledit étrier, repose dans un support (25) de galet encreur et auquel un roulement est imprimé avant chaque processus d'impression, par pivotement de l'étrier pivotant (21), en vue de déposer de l'encre sur les caractères d'impression (27), des moyens d'encliquetage (35, 36), ménagés sur la surface de contact entre le support (25) du galet encreur et l'étrier pivotant (21), retenant rigidement le support (25) du galet encreur dans la position emboîtée sur l'étrier pivotant (21), moyens par l'intermédiaire desquels le support (25) du galet encreur maintient fermement ce galet encreur (26) dans une direction s'étendant tangentiellement à une circonférence autour de l'axe de pivotement (22), à distance de la région dans laquelle le support (25) du galet encreur est emboîté sur l'étrier pivotant (21), le support (25) du galet encreur présentant deux bras (43, 44) qui s'étendent à une distance correspondant à la largeur du galet encreur (26) et qui sont reliés l'un à l'autre par l'intermédiaire d'une membrure (45), caractérisé par le fait que l'étrier pivotant (21) comporte, en vue de recevoir le support (25) du galet encreur, une languette (32) s'étendant radialement par rapport à l'axe de pivotement (22) et comprenant un bord supérieur, en liaison avec l'étrier pivotant (21), un bord inférieur libre opposé au bord précité, ainsi que deux bords latéraux mutuellement opposés qui sont respectivement réalisés sous la forme de barrettes de guidage (33, 34); par le fait que deux rainures (48, 49) complémentaires des barrettes de guidage (33, 34) sont ménagées, du côté tourné à l'opposé des bras (43, 44), dans la membrure (45) qui s'étend en direction de la languette (32) dans l'état emboîté du support (25) du galet encreur, ces rainures venant en prise avec les barrettes de guidage (33, 34) lors de l'emboîtement du support (25) du galet encreur sur la languette (32); par le fait que les moyens d'encliquetage consistent en au moins une saillie (35, 36) façonnée sur la languette (32), dépassant en direction de la membrure (45) du support emboîté (25) du galet encreur, et par l'intermédiaire de laquelle ce support (25) du galet encreur peut être repoussé par l'application d'une force prédéterminée; et par le fait que la distance de cette saillie (35, 36), par rapport au bord supérieur de la languette (32), est légèrement plus grande que la hauteur de la membrure (45) du support (25) du galet encreur dans la direction d'emboîtement.

2. Dispositif d'étiquetage selon la revendication 1, caractérisé par le fait qu'au moins un crochet (37, 38), ménagé sur le bord supérieur de la languette (32), emprisonne par-dessus la membrure (45) du support emboîté (25) du galet encreur.

3. Dispositif d'étiquetage selon la revendication 2, caractérisé par le fait que la membrure (45) du support (25) du galet encreur repose, avec jeu, entre le crochet (37, 38) et la saillie (35, 36).

4. Dispositif d'étiquetage selon l'une des revendications 2 à 3, caractérisé par le fait que la membrure (45) du support du galet encreur présente une zone (50) de flexion prévue; et par le fait que des surfaces de préhension (46, 47) se raccordent aux extrémités des bras (43, 44) qui sont reliées à la membrure (45), vers le côté de cette membrure tourné à l'opposé desdits bras (43, 44), en vue de saisir le support (25) du galet encreur et d'écarter les bras (43, 44) l'un de l'autre, en appliquant, à ces surfaces de préhension (46, 47), des forces dirigées dans des sens opposés.

5. Dispositif d'étiquetage selon la revendication 4, caractérisé par le fait qu'un appendice respectif de délimitation (51, 52) est ménagé sur le côté de la membrure (45) qui est tourné à l'opposé des bras (43, 44), de part et d'autre de la zone (50) de flexion prévue, en vue de limiter la flexion de la membrure (45) lorsque des forces sont appliquées aux surfaces de préhension (46, 47).

## Claims

1. Labeling device for imprinting, dispensing and attaching self-adhesive labels (6) to articles, comprising a printing mechanism (16) with printing types (27) and a means (25, 26) for inking the printing types (27) which includes a pivot member (21) rotatably mounted about a pivot pin (22) and an inking roll (26) which is connected to said member, is mounted in an inking roll holder (25) and prior to each printing operation by pivoting the pivot member (21) is rolled along the printing types (27) for transferring ink, at the contact surface between the inking roll holder (25) and the pivot member (21) detent means (35, 36) being disposed which secure the inking roll holder (25) in the fitted position on the pivot member (21) and by which the inking roll holder (25) secures the inking roll (26) in a direction extending tangentially to a circle about the pivot pin (22) spaced from the area at which the inking roll holder (25) is fitted onto the pivot member (21), the inking roll holder (25) comprising two arms (43, 44) which extend spaced a distance corresponding to the width of the inking rolls (26) and which are connected together by a web (45), characterized in that the pivot member (21) for receiving the inking roll holder (25) comprises a tongue (32) extending radially to the pivot pin (22) and having an upper edge connected to the pivot member (22), a lower free edge opposite said upper edge, and two opposing side edges which are each formed as guide strips (33, 34), that in the web (45) extending in the fitted state of the inking roll holder (25) in the direction of the tongue (32) at the side remote from the arms (43, 44) two grooves (48, 49) formed complementary to the guide strips (33, 34) are disposed which when the inking roll holder (25) is fitted onto the tongue (32) come into engagement with the guide strips (33, 34), that the detent means consists of at least one projection (35, 36) on the tongue (32) which extends in the direction towards the web (45) of the fitted inking roll holder (25) and beyond which the inking roll holder (25) can be pushed by applying a predetermined force, and that the distance of said projection (35, 36) from the upper edge of the tongue (32) is slightly greater than the height of the web (45) of the inking roll holder (25) in the fitting-on direction.

2. Labeling device according to claim 1, characterized in that at the upper edge of the tongue (32) at least one hook (37, 38) is disposed which engages over the web (45) of the fitted inking roll holder (25).

3. Labeling device according to claim 2, characterized in that the web (45) of the inking roll holder (25) is mounted with play between the hook (37, 38) and the projection (35, 36).

4. Labeling device according to claims 2 to 3, characterized in that the web (45) of the inking roll holder comprises an intended bend point (50) and that the ends of the arms (43, 44) connected to the web (45) are followed towards the web side remote from the arms (43, 44) by grip surfaces (46, 47) for gripping the inking roll holder (25) and spreading the arms (43, 44) apart by exerting oppositely directed forces on said gripping surfaces (46, 47).

5. Labeling device according to claim 4, characterized in that at the side of the web (45) remote from the arms (43, 44) on either side of the intended bend point (5D) a limiting tab (51, 52) is provided for limiting the bending of the web (45) when forces are exerted on the gripping surfaces (46,47).
